# EUROPÄISCHE PATENTSCHRIFT

(11) **EP 0 580 549 B1**
(45) Veröffentlichungstag und Bekanntmachung des Hinweises auf die Patenterteilung: **16.08.1995**
(21) Anmeldenummer: 93810475.9
(22) Anmeldetag: 05.07.1993
(51) Int. Cl.: D01G 19/28, D01G 19/10, D01G 19/22, D01H 5/14, D01H 5/60

(54) **Fixkammeinheit für eine Kämmaschine**
Top comb unite for a combing machine
Unité de peigne supérieure pour une machine de peignage

(30) Priorität: 22.07.1992 CH 2311/92
(43) Veröffentlichungstag der Anmeldung: 26.01.1994
(73) Patentinhaber: MASCHINENFABRIK RIETER AG, CH-8406 Winterthur (CH)
(72) Erfinder: Helfried, Lang, CH-8406 Winterthur (CH)

(56) Entgegenhaltungen:
- EP-A- 0 351 443
- EP-A- 0 427 974
- EP-A- 0 452 626

## Beschreibung

In bekannten Kämmaschinen wird eine zu kämmende Watte einem Zangenaggregat zugeführt. Ein Faserbart von der Watte wird von einem rotierenden Rundkamm ausgekämmt, während die Watte im Zangenaggregat festgeklemmt ist. Danach wird das Zangenaggregat geöffnet, und der Faserbart wird durch einen Fixkamm hindurchgezogen und von der Watte abgerissen.

Die Erfindung bezieht sich auf eine Fixkammeinheit für eine Kämmaschine, mit in einer Reihe angeordneten, parallelen, langgestreckten Elementen, von denen wenigstens ein Teil an einem Ende jeweils wenigstens einen Kämmzahn aufweist, und mit innerhalb der Reihe ausgebildeten Luftzufuhrdurchlässen für die Zufuhr von Druckluftimpulsen auf die Kämmzähne.

Eine solche Fixkammeinheit ist beispielsweise aus dem Dokument EP-A-0 427 974 bekannt. Mit den auf die Kämmzähne zugeführten Druckluftimpulsen werden Kurzfasern, Nissen und Verunreinigungen entfernt, die in der Fixkammeinheit hängengeblieben sind. Die bekannte Fixkammeinheit hat jedoch einen recht komplizierten Aufbau. Die Luftzufuhrdurchlässe sind von Einprägungen in den Seiten der langgestreckten Elemente gebildet, welche Einprägungen sich vom Bereich der Kämmzähne bis zu den entgegengesetzten Enden der Elemente erstrecken. Die Elemente sind zwischen zwei Deckblechen befestigt, die über die genannten entgegengesetzten Enden der Elemente hinausragen und dort eine Verteilkammer begrenzen, durch welche Druckluftimpulse in die Luftzufuhrdurchlässe eingeführt werden können.

Demgegenüber besteht die Aufgabe der Erfindung primär darin, den Aufbau und die Herstellung einer Fixkammeinheit der angegebenen Art zu vereinfachen.

Die erfindungsgemässe Fixkammeinheit, mit der die Aufgabe gelöst wird, ist dadurch gekennzeichnet, dass die Elemente lamellenformig sind und in der Reihe durch Trägerstangen gehalten sind, welche sich durch Oeffnungen in den Elementen hindurch über die ganze Länge der Reihe erstrecken, und dass jedes der Elemente eine eingestanzte Durchbrechung derart aufweist, dass die Durchbrechungen aller Elemente zusammen eine Kammer für die Zufuhr der Druckluftimpulse bilden, von welcher Kammer die Luftzufuhrdurchlässe ausgehen.

Die lamellenförmigen Elemente bieten die vorteilhafte Möglichkeit, dass die Elemente (oder wenigstens die Kämmzähne an denselben) in der Weise schräg gestellt werden, dass die Schnittlinien einer zu den Längsrichtungen der Elemente senkrechten Ebene mit den Seitenflächen der Kämmzähne einerseits und mit einer zur Längsrichtung der Reihe senkrechten Ebene anderseits spitze Winkel einschliessen. Mit einer solchen Schrägstellung der Kämmzähne werden Fasern, die durch die Fixkammeinheit hindurchgezogen werden, durch die Kanten und Flächen der Kämmzähne besser von Nissen befreit, als es beispielsweise mit runden Kämmnadeln möglich wäre.

Ausführungsbeispiele der Erfindung werden nachstehend anhand der Zeichnungen näher erläutert. Darin zeigen:
Fig. 1 einen schematischen Vertikalschnitt durch Teile eines Kämmkopfes einer Kämmaschine,
Fig. 2 in grösserem Massstab eine Seitenansicht eines lamellenförmigen Fixkammelementes,
Fig. 3 eine Vorderansicht des Fixkammelementes von Fig. 2,
Fig. 4 eine schematische, unterbrochene Ansicht einer aus Elementen gemäss Fig. 2 zusammengesetzten Fixkammeinheit von unten,
Fig. 5 eine Vorderansicht zu Fig. 4,
Fig. 6 in einer ähnlichen Ansicht wie Fig. 2 eine andere Ausführungsform eines lamellenförmigen Fixkammelementes und
Fig. 7 eine Seitenansicht eines lamellenförmigen Elementes, das keinen Kämmzahn aufweist und das in einer Fixkammeinheit als Distanzlamelle dienen kann.

Die Fig. 1 zeigt von einem Kämmkopf einer Kämmaschine schematisch einen vorderen Abschnitt eines Zangenaggregates mit einem Unterzangenrahmen 1, der eine Unterzangenplatte 2 trägt. Auf dem Unterzangenrahmen 1 ist ein Fixkammhalter 3 abgestützt, an welchem eine Fixkammeinheit 4 in noch zu beschreibender Weise höhenverstellbar befestigt ist. Ferner ist im Unterzangenrahmen 1 ein Speisezylinder 5 gelagert, dem eine zu kämmende Watte (nicht dargestellt) zugeführt wird. Eine Oberzangenplatte 6 ist von Oberzangenarmen 7 getragen, die mit dem Unterzangenrahmen 1 in üblicher Weise schwenkbar verbunden sind.

Das schwingende Zangenaggregat 1, 2, 6, 7 ist in einer vorderen Endlage dargestellt. In der zurückgezogenen Endlage (nicht dargestellt) ist das Zangenaggregat geschlossen, ein vorderer Endabschnitt der zu kämmenden Watte ist zwischen dem unteren Rand der Oberzangenplatte 6 und dem vorderen Rand der Unterzangenplatte 2 festgeklemmt, und der aus der Klemmlinie herausragende Faserbart wird von einem nicht dargestellten Rundkamm ausgekämmt. In der dargestellten vorderen Endlage des Zangenaggregates werden dann Fasern des Faserbartes von Abreisszylindern 8, 9 erfasst, zwischen Zähnen 10 der Fixkammeinheit 4 hindurchgezogen und von der auf der Unterzangenplatte 2 liegenden Watte abgerissen.

Die Fixkammeinheit 4 ist aus parallelen, langgestreckten, lamellenförmigen Elementen 11 (Fig. 2, 3) zusammengesetzt, die in einer geradlinigen Reihe angeordnet sind. Die Fixkammelemente 11 sind in der Reihe durch Trägerstangen 12, 13 gehalten, welche sich durch Oeffnungen in der Form von eingestanzten Positionierbohrungen 14 bzw. 15 (Fig. 2) in den Elementen 11 hindurch über die ganze Länge der Reihe erstrecken. Die Trägerstangen 12 und 13 tragen auf ihren Enden Schraubenkopfe oder Gewindemuttern 16, welche an Abschlusswänden 17 und 18 (Fig. 4, 5) anliegen, die die Elemente 11 der Reihe luftdicht gegeneinanderpressen. Zusätzlich kann gegebenenfalls zwischen einander benachbarten Elementen 11 jeweils eine Kleberschicht angeordnet sein.

Jedes der Fixkammelemente 11 weist an seinem unteren Ende jeweils einen Kämmzahn 10 auf, der mit dem Element 11 einstückig ausgebildet ist.

Weiter ist in jedes Fixkammelement 11 eine Durchbrechung 19 (Fig. 2) eingestanzt. Die Durchbrechungen 19 aller Fixkammelemente 11 der Reihe bilden zusammen eine Kammer 20, welche sich vorzugsweise durchgehend über die ganze Länge der Reihe erstreckt. Von der Kammer 20 gehen unten Luftzufuhrdurchlässe aus, deren untere Enden jeweils zwischen einander benachbarte Kämmzähne 10 münden. Die Luftzufuhrdurchlässe sind von kurzen Kanälen 21 in den Seitenflächen der einander benachbarten Fixkammelemente 11 gebildet. Auf den Abschlusswänden 17 und 18 sind Druckluftanschlussstutzen 22 bzw. 23 angeordnet, an welche nicht dargestellte Druckluftleitungen angeschlossen werden. Die Bohrungen der Luftanschlussstutzen 22 und 23 durchsetzen die Abschlusswände 17, 18 und münden in die beiden Enden der Kammer 20. Durch die Druckluftleitungen und die Anschlussstutzen 22, 23 werden der Kammer 20 im Betrieb der Kämmaschine Druckluftimpulse zugeführt. Dadurch werden durch die von den Kanälen 21 gebildeten Durchlässe Druckluftimpulse zwischen die Kämmzähne 10 geblasen. Diese Druckluftimpulse dienen dazu, Kurzfasern, Nissen und Verunreinigungen zu entfernen, die zwischen den Kämmzähnen 10 und an denselben hängengeblieben sind. Sie bewirken also eine automatische Reinigung der Fixkammeinheit im Betrieb der Kämmaschine.

Die Druckluftimpulse können während jeder Hin-und Herbewegung des Zangenaggregates 1, 2, 6, 7 einmal zugeführt werden, und zwar jeweils unmittelbar nach der Beendigung des Abreissvorgangs oder aber während des Rundkammeinsatzes, wobei in diesem Fall ein schwacher Luftstrom den auszukämmenden Faserbart in die Rundkammgarnitur drückt. Für das Sauberhalten der Fixkammeinheit kann es aber auch genügen, wenn die Druckluftimpulse nur einmal während mehrerer, z.B. etwa zehn Hin- und Herbewegungen des Zangenaggregates zugeführt werden.

Jedes Fixkammelement 11 besitzt an seinem oberen Ende einen Vorsprung 24 mit einem Ausschnitt 25. Die Ausschnitte 25 in den Vorsprüngen 24 aller Fixkammelemente der Reihe bilden eine über die ganze Länge der Reihe durchgehende Nut. In diese Nut greift im eingebauten Zustand der Fixkammeinheit 4 wenigstens eine Bride 26 (Fig. 1) ein, die am Fixkammhalter 3 höhenverstellbar befestigt ist, z.B. mit Schrauben 27, die sich durch Langlöcher in der Bride 26 erstrecken. Durch die Bride 26 ist also die ganze Fixkammeinheit 4 höhenverstellbar am Fixkammhalter 3 befestigt. Die Bride 26 kann eine über annähernd die ganze Länge der Reihe von Fixkammelementen 11 durchgehende Bride sein; es ist aber auch möglich, mehrere Briden in Abständen voneinander über die Länge der Reihe von Fixkammelementen verteilt anzuordnen.

In der nachfolgenden Beschreibung wird auf die Längsrichtung L (Fig. 2, 5) der Fixkammelemente 11 und auf die Längsrichtung R (Fig. 4, 5) der Reihe von Fixkammelementen Bezug genommen.

Die Fixkammelemente 11 können auf dem Hauptteil ihrer Länge, oberhalb des Kämmzahns 10, eine etwa in der Längsrichtung R der Reihe gemessene Dicke d (Fig. 3) von etwa 0,5 bis 0,8 mm haben, wobei der Kämmzahn 10 an seiner Wurzel beispielsweise etwa 0,4 mm dick sein kann. Die Kanäle 21, welche die Luftzufuhrdurchlässe von der Kammer 20 zu den Kämmzähnen 10 bilden, können in beiden Seitenflächen jedes Fixkammelementes 11 oder auch jeweils nur in einer Seitenfläche vorgesehen sein. Man kann auch dünnere lamellenförmige Fixkammelemente 11 verwenden, deren Dicke d nur etwa 0,4 mm betragt, und zwischen je zwei einander benachbarten solchen Fixkammelementen 11 jeweils eine Distanzlamelle 11.1 anordnen, wie sie in Fig. 7 dargestellt ist. Die Distanzlamelle 11.1, die eine etwa in der Längsrichtung R der Reihe gemessene Dicke von 0,2 bis 0,3 mm haben kann, besitzt an ihrem unteren Ende keinen Kämmzahn, ist aber sonst gleich aufgebaut wie das Fixkammelement 11, mit den eingestanzten Positionierbohrungen 14 und 15, der Durchbrechung 19 und dem Vorsprung 24 mit dem Ausschnitt 25. Kanäle 21 zum Bilden der Luftzufuhrdurchlässe aus der Kammer 20 können in einer oder in beiden Seitenflächen der Distanzlamelle 11.1 ausgebildet sein. Wenn die Distanzlamelle 11.1 in beiden Seitenflächen Kanäle 21 aufweist, können in den Fixkammelementen 11, die abwechselnd mit den Distanzlamellen in der Reihe angeordnet sind, die Kanäle 21 in beiden Seitenflächen weggelassen werden.

Die Fig. 6 zeigt ein langgestrecktes, lamellenförmiges Fixkammelement 11.2, das an seinem unteren Ende jeweils zwei Kämmzähne 10.1 und 10.2 hintereinander aufweist. Im übrigen ist das Element 11.2 gleich aufgebaut wie das Fixkammelement 11, mit den Positionierbohrungen 14 und 15, der Durchbrechung 19, dem Vorsprung 24 mit dem Ausschnitt 25 und dem Kanal 21 in wenigstens einer seiner Seitenflächen. Fixkammelemente 11.2 können gleich wie die Elemente 11 in einer geradlinigen Reihe zwischen den Abschlusswänden 17 und 18 angeordnet werden und bilden dann eine Fixkammeinheit, die zwei Reihen von Kammzähnen 10.1 bzw. 10.2 hintereinander aufweist. Es ist ferner auch möglich, Elemente 11 und Element 11.2 miteinander abwechselnd in der Reihe anzuordnen und so eine Fixkammeinheit zu bilden, welche hintereinander drei Reihen von Kammzähnen 10.1 bzw. 10 bzw. 10.2 aufweist.

Aus Fig. 4 ist ersichtlich, dass die lamellenförmigen Fixkammelemente 11 schräg gestellt sind. Eine zur Zeichenebene der Fig. 4 parallele Ebene (die in Fig. 5 durch eine Linie E dargestellt ist) schneidet die Seitenfläche eines Fixkammelementes 11 längs einer Schnittlinie s und eine zur Längsrichtung R der Reihe von Fixkammelementen senkrechte Ebene längs einer Schnittlinie n. Die Schnittlinien s und n schliessen einen spitzen Winkel α ein. (Die zur Zeichenebene der Fig. 4 parallele Ebene E ist eine zu den Längsrichtungen L der Fixkammelemente 11 senkrechte Ebene.) Wenn die Fixkammelemente 11 auf dem grössten Teil ihrer Länge eine senkrecht zu ihrer Längsrichtung L und im wesentlichen senkrecht zur Längsrichtung R der Reihe gemessene Breite b (Fig. 2) von 2,5 bis 4 mm haben, vorzugsweise eine Breite b von 3 bis 3,5 mm, dann beträgt die Grösse des spitzen Winkels α vorzugsweise etwa 5 bis 15°. Infolge der Schrägstellung der Kämmzähne 10 (oder der Kämmzähne 10.1 und 10.2 gemäss Fig. 6) werden die Fasern, die zwischen den Kämmzähnen hindurchgezogen werden und über die Kanten und die Seitenflächen der Kämmzähne streichen, vollständiger von Verunreinigungen und insbesondere von Nissen befreit, als es bei gerade stehenden Kämmzähnen an lamellenförmigen Fixkammelementen oder bei runden Kämmnadeln der Fall wäre. Die Verbesserung ist besonders markant, wenn in der Fixkammeinheit Fixkammelemente gemäss Fig. 6 verwendet oder mitverwendet sind, welche am unteren Ende hintereinander zwei getrennte Kämmzähne 10.1 und 10.2 aufweisen.

Für die Verbesserung würde es natürlich an sich ausreichen, wenn nur die unteren Endabschnitte der lamellenförmigen Fixkammelemente mit den Kämmzähnen in der angegebenen Weise schräg gestellt sind, wobei der Rest jedes Fixkammelementes gerade verlaufen könnte (Seitenflächen senkrecht zur Längsrichtung R der Reihe).

Die Schrägstellung wenigstens der Kämmzähne ist bei allen Fixkammeinheiten mit in einer Reihe angeordneten lamellenförmigen Fixkammelementen nützlich, auch wenn diese nicht mit den beschriebenen Mitteln für die Zufuhr von Druckluftimpulsen auf die Kämmzähne ausgerüstet sind.

## Patentansprüche

1. Fixkammeinheit für eine Kämmaschine, mit in einer Reihe angeordneten, parallelen, langgestreckten Elementen (11, 11.1, 11.2), von denen wenigstens ein Teil an einem Ende jeweils wenigstens einen Kämmzahn (10, 10.1, 10.2) aufweist, und mit innerhalb der Reihe ausgebildeten Luftzufuhrdurchlässen (21) für die Zufuhr von Druckluftimpulsen auf die Kämmzähne (10, 10.1, 10.2), dadurch gekennzeichnet, dass die Elemente (11, 11.1, 11.2) lamellenförmig sind und in der Reihe durch Trägerstangen (12, 13) gehalten sind, welche sich durch Oeffnungen (14, 15) in den Elementen hindurch über die ganze Länge der Reihe erstrecken, und dass jedes der Elemente (11, 11.1, 11.2) eine eingestanzte Durchbrechung (19) derart aufweist, dass die Durchbrechungen (19) aller Elemente zusammen eine Kammer (20) für die Zufuhr der Druckluftimpulse bilden, von welcher Kammer (20) die Luftzufuhrdurchlässe (21) ausgehen.

2. Fixkammeinheit nach Anspruch 1, dadurch gekennzeichnet, dass sich die genannte Kammer (20) durchgehend über die ganze Länge der Reihe erstreckt.

3. Fixkammeinheit nach Anspruch 1 oder 2, dadurch gekennzeichnet, dass die Luftzufuhrdurchlässe von Kanälen (21) in Seitenflächen der Elemente (11, 11.1, 11.2) gebildet sind.

4. Fixkammeinheit nach einem der Ansprüche 1 bis 3, dadurch gekennzeichnet, dass auf den Enden der Trägerstangen (12, 13) Abschlusswände (17, 18) angeordnet sind, zwischen denen die Elemente (11, 11.1, 11.2) der Reihe eingespannt sind, und dass wenigstens eine der beiden Abschlusswände (17, 18) einen Druckluftanschluss (22, 23) für die Zufuhr der Druckluftimpulse in die Kammer (20) aufweist.

5. Fixkammeinheit nach einem der Ansprüche 1 bis 4, dadurch gekennzeichnet, dass in der Reihe der Elemente (11, 11.1, 11.2) an den von den Kämmzähnen (10, 10.1, 10.2) abgekehrten Enden der Elemente (11, 11.1, 11.2) ein Vorsprung (24) mit einer Nut (25) für den Eingriff wenigstens einer Bride (26) zur Befestigung der Fixkammeinheit (4) an einem Fixkammträger (3) vorgesehen ist.

6. Fixkammeinheit für eine Kämmaschine, mit in einer Reihe angeordneten, parallelen, langgestreckten Elementen (11, 11.1, 11.2), von denen wenigstens ein Teil an einem Ende jeweils wenigstens einen Kämmzahn (10, 10.1, 10.2) aufweist, insbesondere nach einem der Ansprüche 1 bis 4, dadurch gekennzeichnet, dass die Elemente (11, 11.1, 11.2) lamellenförmig sind und in der Reihe durch Trägerstangen (12, 13) gehalten sind, welche sich durch Oeffnungen (14, 15) in den Elementen hindurch über die ganze Länge der Reihe erstrecken, und dass wenigstens die Kämmzähne (10, 10.1, 10.2) der Elemente (11, 11.1, 11.2) in der Weise schräg gestellt sind, dass die Schnittlinien (s, n) einer zu den Längsrichtungen (L) der Elemente senkrechten Ebene (E) mit den Seitenflächen der Kämmzähne (10, 10.1, 10.2) einerseits und mit einer zur Längsrichtung (R) der Reihe senkrechten Ebene anderseits spitze Winkel (α) einschliessen.

7. Fixkammeinheit nach Anspruch 6, dadurch gekennzeichnet, dass die ganzen lamellenförmigen Elemente (11, 11.1, 11.2) in der angegebenen Weise schräg gestellt sind.

8. Fixkammeinheit nach Anspruch 6 oder 7, dadurch gekennzeichnet, dass die spitzen Winkel (α) eine Grösse von 5 bis 15° haben.

9. Fixkammeinheit nach einem der Ansprüche 1 bis 8, dadurch gekennzeichnet, dass die lamellenförmigen Elemente (11, 11.1, 11.2) auf dem grössten Teil ihrer Länge eine senkrecht zu ihrer Längsrichtung (L) und etwa senkrecht zur Längsrichtung (R) gemessene Breite (b) von 2,5 bis 4 mm und vorzugsweise 3 bis 3,5 mm haben.

10. Fixkammeinheit nach einem der Ansprüche 1 bis 9, dadurch gekennzeichnet, dass jedes der lamellenförmigen Elemente (11, 11.2) je wenigstens einen Kämmzahn (10, 10.1, 10.2) aufweist und eine etwa in Längsrichtung (R) der Reihe gemessene Dicke (d) von 0,5 bis 0,8 mm hat.

11. Fixkammeinheit nach einem der Ansprüche 1 bis 9, dadurch gekennzeichnet, dass nur jedes zweite der lamellenförmigen Elemente (11, 11.2) in der Reihe je wenigstens einen Kämmzahn (10, 10.1, 10.2) aufweist und eine etwa in Längsrichtung (R) der Reihe gemessene Dicke (d) von 0,2 bis 0,5 mm hat, während die übrigen lamellenförmigen Elemente (11.1) eine Dicke von 0,2 bis 0,3 mm haben.

## Claims

1. A top comb unit for a combing machine, with elongated parallel elements (11, 11.1, 11.2) arranged in a row, of which at least a part are provided at one end with at least one combing tooth (10, 10.1, 10.2), and with air supply passages (21) provided in the row for the supply of compressed air pulses on the combing teeth (10, 10.1, 10.2), characterized in that the elements (11, 11.1, 11.2) are lamella-shaped and that they are held in the row by means of carrier rods (12, 13) which extend through openings (14, 15) in the elements over the whole length of the row, and that each one of the elements (11, 11.1, 11.2) is provided with a punched breakthrough (19) in such a way that the breakthroughs (19) of all elements jointly form a chamber (20) for the supply of compressed air pulses, from which chamber (20) the air supply passages (21) start out.

2. A top comb unit as claimed in claim 1, characterized in that the said chamber (20) extends continuously over the whole length of the row.

3. A top comb unit as claimed in claim 1 or 2, characterized in that the air supply passages are formed by ducts (21) in the side walls of the elements (11, 11.1, 11.2).

4. A top comb unit as claimed in one of the claims 1 to 3, characterized in that end walls (17, 18) are provided at the ends of the carrier rods (12, 13), between which the elements (11, 11.1, 11.2) of the row are fixed, and that at least one of the two end walls (17, 18) is provided with a compressed air inlet (22, 23) for the supply of compressed air pulses into the chamber (20).

5. A top comb unit as claimed in one of the claims 1 to 4, characterized in that a projection (24) with a groove (25) for the engagement of at least one shackle (26) for the attachment of the top comb unit (4) to a top comb holder (3) is provided in the row of elements (11, 11.1, 11.2) at the ends of the elements (11, 11.1, 11.2) averted from the combing teeth (10, 10.1, 10.2).

6. A top comb unit for a combing machine, with elongated parallel elements (11, 11.1, 11.2) arranged in a row, of which at least a part are provided at one end with at least one combing tooth (10, 10.1, 10.2), in particular as claimed in one of the claims 1 to 4, characterized in that the elements (11, 11.1, 11.2) are lamella-shaped and held in the row by means of carrier rods (12, 13) which extend through openings (14, 15) in the elements over the whole length of the row, and that at least the combing teeth (10, 10.1, 10.2) of the elements (11, 11.1, 11.2) are inclined in such a way that the lines of intersection (s, n) of a plane (E) vertical to the longitudinal directions (L) of.the elements form acute angles (α) with the side walls of the combing teeth (10, 10.1, 10.2) on the one part and on the other part with a plane which is vertical to the longitudinal direction (R) of the row.

7. A top comb unit as claimed in claim 6, characterized in that all lamella-shaped elements (11, 11.1, 11.2) are inclined in the manner as explained.

8. A top comb unit as claimed in claim 6 or 7, characterized in that the acute angles (α) have a magnitude of 5 to 15°.

9. A top comb unit as claimed in one of the claims 1 to 8, characterized in that the lamella-shaped elements (11, 11.1, 11.2) have a width (b) of 2.5 to 4 mm and preferably 3 to 3.5 mm as measured over the majority of their length vertical to the longitudinal direction (L) and approx. vertical to the longitudinal direction (R).

10. A top comb unit as claimed in one of the claims 1 to 9, characterized in that every one of the lamella-shaped elements (11, 11.2) is provided with at least one combing tooth (10, 10.1, 10.2) and a thickness (d) of 0.5 to 0.8 mm as measured approximately in the longitudinal direction (R) of the row.

11. A top comb unit as claimed in one of the claims 1 to 9, characterized in that only every other of the lamella-shaped elements (11, 11.2) in the row is provided with at least one combing tooth (10, 10.1, 10.2) and that it is provided with a thickness of 0.2 to 0.5 mm as measured approximately in the longitudinal direction (R) of the row, whereas the other lamella-shaped elements (11.1) have a thickness of 0.2 to 0.3 mm.

## Revendications

1. Unité de peigne fixe pour une peigneuse, avec des éléments (11, 11.1, 11.2) disposés en une rangée, parallèles et étirés en longueur, et où au moins une partie de chaque élément possède au moins une dent de peignage (10, 10.1, 10.2) sur une extrémité, et avec des passages d'amenée d'air (21), formés à l'intérieur de la rangée, pour l'amenée d'impulsions d'air comprimé sur les dents de peignage (10, 10.1, 10.2),
caractérisée par le fait que
les éléments (11, 11.1, 11.2) sont en forme de lamelles, et sont maintenus dans la rangée par des barres porteuses (12, 13) qui s'étendent sur toute la longueur de la rangée, en passant à travers des ouvertures (14, 15) pratiquées dans les éléments, et que chacun des éléments (11, 11.1, 11.2) possède une découpure (19) estampée de telle manière que les découpures (19) de tous les éléments forment ensemble une chambre (20), servant à l'amenée des impulsions d'air comprimé, chambre (20) depuis laquelle partent les passages d'amenée d'air (21).

2. Unité de peigne fixe selon revendication 1,
caractérisée par le fait que
ladite chambre (20) s'étend en travers, sur toute la longueur de la rangée.

3. Unité de peigne fixe selon revendication 1 ou 2,
caractérisée par le fait que
les passages d'amenée d'air sont formés par des canaux (21), pratiqués dans les surfaces latérales des éléments (11, 11.1, 11.2).

4. Unité de peigne fixe selon l'une des revendications 1 à 3,
caractérisée par le fait que
des parois de fermeture (17, 18) sont disposées sur les extrémités des barres porteuses (12, 13), parois entre lesquelles les éléments (11, 11.1, 11.2) de la rangée sont serrés, et qu'au moins une des deux parois de fermeture (17, 18) possède un raccordement d'air comprimé (22, 23) pour l'amenée des impulsions d'air comprimé dans la chambre (20).

5. Unité de peigne fixe selon l'une des revendications 1 à 4,
caractérisée par le fait
qu'un épaulement (24) avec une rainure (25) pour l'accrochage d'au moins une bride (26), servant à la fixation de l'unité de peigne fixe (4) dans un porteur de peigne fixe (3), est prévu dans la rangée des éléments (11, 11.1, 11.2) sur les extrémités opposées au dents de peignage (10, 10.1, 10.2) des éléments (11, 11.1, 11.2).

6. Unité de peigne fixe pour une peigneuse, avec des éléments (11, 11.1, 11.2) disposés en une rangée, parallèles et étirés en longueur, et où au moins une partie de chaque élément possède au moins une dent de peignage (10, 10.1, 10.2) sur une extrémité, particulièrement selon l'une des revendications 1 à 4,
caractérisée par le fait que
les éléments (11, 11.1, 11.2) sont en forme de lamelles, et sont maintenus dans la rangée par des barres porteuses (12, 13) qui s'étendent sur toute la longueur de la rangée, en passant à travers des ouvertures (14, 15) pratiquées dans les éléments, et qu'au moins les dents de peignage (10, 10.1, 10.2) des éléments (11, 11.1, 11.2) sont placées en biais de telle manière que les lignes de coupe (s, n) d'un plan (E), perpendiculaire aux directions longitudinales (L) des éléments, forment des angles aigus (α), d'une part, avec les surfaces latérales des dents de peignage (10, 10.1, 10.2), et, d'autre part, avec un plan perpencidulaire à la direction longitudinale (R) de la rangée.

7. Unité de peigne fixe selon revendication 6,
caractérisée par le fait que
la totalité des éléments en forme de lamelles (11, 11.1, 11.2) est placée en biais de la manière citée.

8. Unité de peigne fixe selon revendication 6 ou 7,
caractérisée par le fait que
les angles aigus (α) possèdent une valeur de 5 à 15°.

9. Unité de peigne fixe selon l'une des revendications 1 à 8,
caractérisée par le fait que
les éléments en forme de lamelles (11, 11.1, 11.2) possèdent, sur la plus grande partie de leur longueur, une largeur (b) de 2,5 à 4 mm, de préférence de 3 à 3,5 mm, mesurée perpendiculairement à leur direction longitudinale (L) et à peu près perpendiculairement à la direction longitudinale (R).

10. Unité de peigne fixe selon l'une des revendications 1 à 9,
caractérisée par le fait que
chacun des éléments en forme de lamelles (11, 11.2) possède au moins une dent de peignage (10, 10.1, 10.2), et a une épaisseur (d) de 0,5 à 0,8 mm, mesurée à peu près dans la direction longitudinale (R) de la rangée.

11. Unité de peigne fixe selon l'une des revendications 1 à 9,
caractérisée par le fait que
seulement chaque deuxième des éléments en forme de lamelles (11, 11.2) dans la rangée possède au moins une dent de peignage (10, 10.1, 10.2), et a une épaisseur (d) de 0,2 à 0,5 mm, mesurée à peu près dans la direction longitudinale (R) de la rangée, alors que les autres éléments en forme de lamelles (11.1) possèdent une épaisseur de 0,2 à 0,3 mm.
